# EUROPÄISCHE PATENTSCHRIFT

(11) **EP 3 152 414 B1**
(45) Veröffentlichungstag und Bekanntmachung des Hinweises auf die Patenterteilung: **01.08.2018**
(21) Anmeldenummer: 15719604.9
(22) Anmeldetag: 31.03.2015
(51) Int. Cl.: F01L 1/053, F01L 1/18

(54) **TRÄGERMODUL**
SUPPORT MODULE
MODULE DE SUPPORT

(30) Priorität: 03.06.2014 DE 102014210474
(43) Veröffentlichungstag der Anmeldung: 12.04.2017
(73) Patentinhaber: Schaeffler Technologies AG & Co. KG, 91074 Herzogenaurach (DE)
(72) Erfinder: GRÖTSCH, Andreas, 91463 Dietersheim (DE); KRAWIETZ, Christopher, 91207 Lauf a.d. Pegnitz (DE); MAYER, Johanna, 91463 Dietersheim (DE)
(86) Internationale Anmeldenummer: PCT/DE2015/200235
(87) Internationale Veröffentlichungsnummer: WO 2015/185045

(56) Entgegenhaltungen:
- CN-Y- 200 989 223
- DE-A1-102007 063 255
- US-A1- 2009 101 096

## Beschreibung

Die Erfindung betrifft ein Trägermodul für einen OHC-Ventiltrieb einer Brennkraftmaschine, mit zwei aufrechten und zueinander beabstandeten Tragwänden, welche im Abschnitt ihrer Oberstirnen mit einem Zylinderkopfdeckel und im Abschnitt Ihrer Unterstirnen mit einem Zylinderkopf verbindbar sind, wobei in den Tragwänden wenigstens eine Nockenwelle sowie zumindest eine Hebelachse mit einem oder mehreren Nockenfolgehebeln gelagert ist.

Derartige Trägermodule sind bspw. bei 1-Zylinder-Motorradmotoren mit 2V-Technik im Einsatz und bestehen aus Aluminiumguß (s. Ventiltrieb Honda-Motor KRM/KVS, verbaut in Honda CG 150 Titan (Brasilien)). Die Hebel zur Betätigung der beiden Gaswechselventile sitzen auf separaten Wellen. Ein derartiges Trägermodul baut vergleichsweise massiv und nimmt unnötig Bauraum ein. Die Funktionsflächen des Trägermoduls, wie bspw. die Bohrungen für Nocken- und Ventilbetätigungswelle(n), werden nachträglich spanend feinbearbeitet. Somit sind der Fertigungsaufwand und die - kosten erhöht, was insbesondere in der Massenfertigung zum Tragen kommt. Auch die Dokumente US2009/101096 A1 und DE10 2007 063 255 A1 offenbaren Trägermodule.

Es ist Aufgabe der Erfindung, ein Trägermodul ohne die vorgenannten Nachteile zu kreieren.

Erfindungsgemäß wird diese Aufgabe dadurch gelöst, dass die Tragwände an ihren Oberstirnen einteilig durch einen Querbalken überbrückt sind, wobei von der Unterstirn jeder Tragwand einteilig ein Schenkel zur direkten Verbindung des Trägermoduls mit dem Zylinderkopf wegragt und wobei die Tragwände mit dem Querbalken und den Schenkeln stanz-biegetechnisch aus Stahlblech dargestellt sind.

Somit liegt ein leichtbauendes und kompaktes Trägermodul insbesondere, jedoch nicht ausschließlich, für Krafträder-, Boots- oder Kleingerätemotoren vor. Bevorzugt soll ein derartiges Modul bei 1-Zylindermotoren verwendet werden. Es ist jedoch auch ein Einsatz bei Motoren mit einer Zylinderzahl >1 denkbar und vorgesehen.

Als Alternativen für das Stahlblech (Platine / Band) bieten sich auch andere Leichtbauwerkstoffe wie ggf. Aluminiumblech, auch paketiert oder anderweitig verstärkt, Kunstoffe, auch faser- oder partikelverstärkt, etc. an.

Das erfindungsgemäße Trägermodul ist zur Aufnahme lediglich einer mittigen, kurzbauenden Nockenwelle und zur Aufnahme zumindest einer die Nockenwelle flankierenden Hebelachse ausgelegt, wobei vorzugsweise eine Einlass- und eine Auslasshebelachse mit jeweils darauf montierten Nockenfolgehebeln (wenigstens einer je Achse) vorgesehen sind und auch mehr als eine Nockenwelle eingesetzt werden kann.

Der Schutz dieser Erfindung erstreckt sich auch lediglich auf das Trägermodul mit Bohrungen in dessen Tragwänden mit der Möglichkeit zur Aufnahme von Nocken- und Ventilbetätigungshebelwelle(n), demnach ohne die letztgenannten Bauteile.

Das erfindungsgemäße Trägermodul hat letztlich entweder einen umgekehrt U-ähnlichen Querschnitt mit wegragenden Schenkeln oder, im Fall dass Letztgenannte aufeinander zu weisen, eine kastenartige Gestaltung. Hierbei können die Schenkel miteinander verbunden oder durch einen Längsspalt voneinander getrennt sein. Diese Variante beansprucht besonders wenig Bauraum.

In Fortbildung der Erfindung sind sickenartige Vertiefungen o. dgl. in wenigstens einer Längsbiegekante des Trägermoduls vorgeschlagen. Bevorzugt ist es hierbei, sämtliche Längsbiegekanten mit derartigen Sicken zu versehen. Diese Lösung versteift den gesamten Aufbau. Ggf. können dünnere Bleche verwendet werden.

Gleichfalls versteifend wirken die anspruchsgemäßen und vorzugsweise längs verlaufenden, treppenartigen Stufenabschnitte des Querbalkens, welcher im Übrigen mit Bohrungen zum Verschrauben mit dem Zylinderkopfdeckel versehen sein kann.

Die Grundplatte hat, wie weiterhin vorgeschlagen, im Bereich ihrer Kanten Öffnungen, die bspw. gestanzte Löcher sein können. Die Öffnungen dienen, für den Befestigungsfall des Trägermoduls am Zylinderkopf, einem Eingriff von bspw. Schrauben oder Zentrierstiften.

Über den Querbalken kann, muß jedoch nicht, das Trägermodul mit einem Zylinderkopfdeckel verschraubt werden.

Das vorgeschlagene Ölsteigröhrchen kann aus Kunststoff oder einem anderen Leichtbauwerkstoff bestehen und mit der respektiven Tragwand bspw. verschnappt oder verklipst sowie mit einem Rückschlagventil versehen sein.

Die Nockenwelle(n) und Hebelachse(n) können auch unmittelbar in Bohrungen der Tragplatten verlaufen. Vorteilhafter ist es jedoch, diese Bohrungen mit separaten Hülsen zu versehen, welche bspw. eingepreßt sind und auch Wälzlager aufnehmen können.

Die Erfindung geht aus der Zeichnung hervor.
- Figur 1 zeigt eine räumliche Seitenansicht des Trägermoduls und
- Figur 2 zeigt eine räumliche Ansicht auf das Trägermodul von oben.

Dargestellt ist in beiden Figuren ein stanz-biegetechnisch aus Stahlblech hergestelltes Trägermodul 1 für einen OHC-Ventiltrieb einer einzylindrigen Motorrad-Brennkraftmaschine.

Das Trägermodul 1 hat zwei aufrechte und zueinander beabstandete Tragwände 2, welche bei ihren Oberstirnen 3 einteilig durch einen Querbalken 10 verbunden sind. Letztgenannter kann mit einem nicht gezeichneten Zylinderkopfdeckel verbunden werden und weist zwei versteifende Stufenabschnitte 17, 18 (s. a. Figur 2) auf, wobei der mittlere Stufenabschnitt 18 dachartig abgehoben von den ihn lateral begrenzenden Stufenabschnitten 17 ist.

Von einer Unterstirn 4 jeder Tragwand 2 ist orthogonal nach außen ein Schenkel 11 abgebogen. Die Schenkel 11 haben im Bereich ihrer außen liegenden Kanten 19 gestanzte Öffnungen 20 zum Verschrauben des Trägermoduls 1 mit dem Zylinderkopf.

Zu erkennen ist in beiden Figuren, dass mittig in den Tragwänden 2 eine Nockenwelle 5 gelagert ist, welche von zwei Hebelachsen 6, 7 mit je einem Nockenfolgehebel 8, 9 flankiert ist. Letztgenannte liegen als von je einem Nocken der Nockenwelle 5 beaufschlagte Kipphebel vor, wobei nach Figur 2 der untere Nockenfolgehebel 8 ein Einlasskipphebel und der obere Nockenfolgehebel 9 ein Auslasskipphebel ist.

Zur Versteifung des gesamten Aufbaus weisen sämtliche Längsbiegekanten 12, 13, 14, 15 des Trägermoduls 1 je zwei sickenartige Eindrückungen 16 auf, welche vorteilhafterweise bei oder vor dem Biegen des Trägermoduls 1 tiefzieh- oder prägetechnisch eingebracht werden.

Schließlich offenbart am besten Figur 2, dass an einer Tragwand 2 ein von der Unterzur Oberstirn 4, 3 führendes Ölsteigröhrchen 21 angeklipst ist. Dieses dient einer Weiterleitung von Schmieröl in Richtung Zylinderkopfdeckel.

### Liste der Bezugszahlen

1) Trägermodul
2) Tragwand
3) Oberstirn
4) Unterstirn
5) Nockenwelle
6) Hebelachse-Einlass
7) Hebelachse-Auslass
8) Nockenfolgehebel-Einlass
9) Nockenfolgehebel-Auslass
10)Querbalken
11)Schenkel
12)Längsbiegekante
13)Längsbiegekante
14)Längsbiegekante
15)Längsbiegekante
16)Ein- o. Ausdrückung
17)Stufenabschnitt
18)Stufenabschnitt
19)Kante
20)Öffnung
21)Ölsteigröhrchen

## Patentansprüche

1. Trägermodul (1) für einen OHC-Ventiltrieb einer Brennkraftmaschine, mit zwei aufrechten und zueinander beabstandeten Tragwänden (2), welche im Abschnitt ihrer Oberstirnen (3) mit einem Zylinderkopfdeckel und im Abschnitt Ihrer Unterstirnen (4) mit einem Zylinderkopf verbindbar sind, wobei in den Tragwänden (2) wenigstens eine Nockenwelle (5) sowie zumindest eine Hebelachse (6, 7) mit einem oder mehreren Nockenfolgehebeln (8, 9) gelagert ist, und wobei die Tragwände (2) an ihren Oberstirnen (3) einteilig durch einen Querbalken (10) überbrückt sind, **dadurch gekennzeichnet, dass** von der Unterstirn (4) jeder Tragwand (2) einteilig ein Schenkel (11) zur direkten Verbindung des Trägermoduls (1) mit dem Zylinderkopf wegragt und wobei die Tragwände (2) mit dem Querbalken (10) und den Schenkeln (11) stanz-biegetechnisch aus Stahlblech dargestellt sind.

2. Trägermodul nach Anspruch 1, **dadurch gekennzeichnet, dass** die Schenkel (11) entweder von den Tragwänden (2) nach außen oder nach innen zumindest nahezu orthogonal abstehen.

3. Trägermodul nach Anspruch 1, **dadurch gekennzeichnet, dass** wenigstens eine Längsbiegekante (12, 13, 14, 15) des Trägermoduls (1) mit einer oder mehreren sickenartigen Ein- oder Ausdrückungen (16) versehen ist.

4. Trägermodul nach Anspruch 1, **dadurch gekennzeichnet, dass** dem Querbalken (10) zwei oder mehr Stufenabschnitte (17, 18) immanent sind.

5. Trägermodul nach Anspruch 1, **dadurch gekennzeichnet, dass** die Schenkel (11) im Bereich ihrer Kanten (19) gestanzte / gebohrte Öffnungen (20) zum Verschrauben oder Zentrierverstiften des Trägermoduls (1) mit dem Zylinderkopf haben.

6. Trägermodul nach Anspruch 1, **dadurch gekennzeichnet, dass** im Trägermodul (1) genau eine Nockenwelle (5) in etwa mittig aufgenommen ist, welche, in Längsrichtung der Tragwände (2) gesehen, beidseits von je einer Hebelachse (Einlasshebelachse (6), Auslasshebelachse (7)) mit lediglich einem Nockenfolgehebel (8, 9) flankiert ist.

7. Trägermodul nach Anspruch 1, **dadurch gekennzeichnet, dass** an zumindest einer der Tragwände (2) wenigstens ein von der Unter- zur Oberstirn (4, 3) führendes, separates Ölsteigröhrchen (21) befestigt ist.

8. Trägermodul nach Anspruch 1, **dadurch gekennzeichnet, dass** das Trägermodul (1) für einen Ventiltrieb einer einzylindrigen Brennkraftmaschine vorgesehen ist.

## Claims

1. Carrier module (1) for an OHC valve train of an internal combustion engine, having two support walls (2) which are upright and spaced apart from one another, and which are connectable in the area of their upper end faces (3) to a cylinder head cover and in the area of their lower end faces (4) to a cylinder head, wherein at least one camshaft (5) and at least one lever axle (6, 7) with one or more cam following levers (8, 9) are mounted in the support walls (2), and wherein the support walls (2) are bridged integrally by a crossbar (10) at their upper end faces (3), **characterized in that** a leg (11) for directly connecting the carrier module (1) to the cylinder head projects away integrally from the lower end face (4) of each support wall (2) and wherein the support walls (2) with the crossbar (10) and the legs (11) have been produced from sheet steel by punching and bending.

2. Carrier module according to Claim 1, **characterized in that** the legs (11) protrude at least virtually orthogonally either outwardly or inwardly from the support walls (2).

3. Carrier module according to Claim 1, **characterized in that** at least one longitudinal bending edge (12, 13, 14, 15) of the carrier module (1) is provided with one or more bead-like indentations or protuberances (16).

4. Carrier module according to Claim 1, **characterized in that** two or more step portions (17, 18) are intrinsic to the crossbar (10).

5. Carrier module according to Claim 1, **characterized in that** the legs (11) have, in the region of their edges (19), punched/drilled openings (20) for screwing the carrier module (1), or attaching the said carrier module (1) by way of centring pins, to the cylinder head.

6. Carrier module according to Claim 1, **characterized in that** precisely one camshaft (5) is received approximately centrally in the carrier module (1), which camshaft (5), as viewed in the longitudinal direction of the support walls (2), is flanked on both sides by in each case one lever axle (inlet lever axle (6), outlet lever axle (7)) with merely one cam following lever (8, 9).

7. Carrier module according to Claim 1, **characterized in that** at least one separate small oil riser pipe (21) that leads from the lower end face to the upper end face (4, 3) is fastened to at least one of the support walls (2).

8. Carrier module according to Claim 1, **characterized in that** the carrier module (1) is provided for a valve train of a single-cylinder internal combustion engine.

## Revendications

1. Module de support (1) pour une commande de soupape OHC (à arbre à cames en tête) d'un moteur à combustion interne, avec deux parois de support verticales et espacées l'une de l'autre (2), qui peuvent être reliées dans la région de leur partie frontale supérieure (3) à un couvercle de culasse et dans la région de leur partie frontale inférieure (4) à une culasse, au moins un arbre à cames (5) ainsi qu'au moins un axe de levier (6, 7) avec un ou plusieurs leviers de suiveur de came (8, 9) étant supportés dans les parois de support (2), et les parois de support (2) étant pontées, au niveau de leurs parties frontales supérieures (3), d'une seule pièce par une poutre transversale (10), **caractérisé en ce que** depuis la partie frontale inférieure (4) de chaque paroi de support (2), fait saillie d'une seule pièce une branche (11) pour la liaison directe du module de support (1) à la culasse, et les parois de support (2) avec la poutre transversale (10) et les branches (11) étant réalisées en tôle d'acier par une technique de découpage-cintrage.

2. Module de support selon la revendication 1, **caractérisé en ce que** les branches (11) font saillie soit depuis les parois de support (2) vers l'extérieur soit vers l'intérieur au moins pratiquement à angle droit.

3. Module de support selon la revendication 1, **caractérisé en ce qu'**au moins une arête de flexion longitudinale (12, 13, 14, 15) du module de support (1) est pourvue d'une ou plusieurs impressions ou d'un ou plusieurs reliefs de type moulure (16).

4. Module de support selon la revendication 1, **caractérisé en ce que** deux ou plus de deux portions étagées (17, 18) sont inhérentes à la poutre transversale (10).

5. Module de support selon la revendication 1, **caractérisé en ce que** les branches (11), dans la région de leurs arêtes (19), présentent des ouvertures estampées/percées (20) pour le vissage ou le centrage par goupilles du module de support (1) à la culasse.

6. Module de support selon la revendication 1, **caractérisé en ce que** dans le module de support (1) est reçu exactement un arbre à cames approximativement (5) au centre, lequel, vu dans la direction longitudinale des parois de support (2), est flanqué des deux côtés par un axe de levier respectif (axe de levier d'entrée (6), axe de levier de sortie (7)) avec uniquement un levier de suiveur de came (8, 9).

7. Module de support selon la revendication 1, **caractérisé en ce qu'**au niveau d'au moins l'une des parois de support (2) est fixé au moins un petit tube de montée d'huile séparé (21), conduisant depuis la partie frontale inférieure jusqu'à la partie frontale supérieure (4, 3).

8. Module de support selon la revendication 1, **caractérisé en ce que** le module de support (1) est prévu pour une commande de soupapes d'un moteur à combustion interne à un seul cylindre.
